# EUROPÄISCHE PATENTSCHRIFT

(11) **EP 3 038 433 B1**
(45) Veröffentlichungstag und Bekanntmachung des Hinweises auf die Patenterteilung: **13.07.2022**
(21) Anmeldenummer: 15199957.0
(22) Anmeldetag: 14.12.2015
(51) Int. Cl.: H05B 45/12, H05B 45/50

(54) **LED-LICHTMODUL, SIGNALLEUCHTE MIT EINEM SOLCHEN LICHTMODUL SOWIE VERFAHREN ZUM BETREIBEN EINES SOLCHEN LICHTMODULS**
LED LIGHT MODULE, SIGNAL LIGHT WITH SUCH A LIGHT MODULE AND METHOD FOR OPERATING SUCH A LIGHT MODULE
MODULE D'ECLAIRAGE DEL, FEU DE SIGNALISATION COMPRENANT UN TEL MODULE D'ECLAIRAGE ET PROCEDE DE FONCTIONNEMENT D'UN TEL MODULE D'ECLAIRAGE

(30) Priorität: 23.12.2014 DE 102014119623
(43) Veröffentlichungstag der Anmeldung: 29.06.2016
(73) Patentinhaber: Pintsch GmbH, 46537 Dinslaken (DE)
(72) Erfinder: DEPKE, Jan, 47506 Neukirchen-Vluyn (DE); WENZLER, Patrick, 48484 Neuenkirchen-St.Arnold (DE)
(74) Vertreter: CBDL Patentanwälte

(56) Entgegenhaltungen:
- EP-A1- 0 974 947
- EP-A1- 1 992 524
- WO-A1-2014/179379
- WO-A2-2007/142947
- WO-A2-2009/116854
- DE-A1- 19 754 222
- DE-A1-102005 032 719
- DE-A1-102010 013 310
- DE-A1-102010 026 012
- US-A- 5 783 909
- US-A- 6 078 148
- US-B1- 8 159 146

## Beschreibung

### TECHNISCHES GEBIET DER ERFINDUNG

Die Erfindung betrifft ein LED-Lichtmodul, eine Signalleuchte mit einem solchen Lichtmodul, insbesondere für den Schienen-, Wasser-, Luft- oder Straßenverkehr sowie ein Verfahren zum Betreiben eines solchen Lichtmoduls.

### HINTERGRUND DER ERFINDUNG

Lichtemittierende Dioden (LEDs) finden aufgrund ihrer Eigenschaften wie niedrigem Stromverbrauch und hoher Lebensdauer immer häufiger Anwendung als Ersatz von klassischen Leuchtmitteln, und zwar auch in sicherheitsrelevanten Leuchten wie z.B. Verkehrssignalen, Begrenzungsleuchten und Fahrzeugleuchten, worunter hier Leuchten für alle Arten von Land-, Wasser- und Luftfahrzeugen verstanden werden.

Bei vielen Leuchten ist eine automatisierte Überwachung des korrekten Funktionierens gewünscht oder sogar vorgeschrieben. Während bei klassischen Leuchtmitteln die Überwachung des korrekten Funktionierens meist einfach realisiert werden kann ist (in der Regel genügt es, zu überwachen, ob Strom durch das Leuchtmittel fließt oder nicht; wenn trotz angelegter Spannung kein Strom durch das Leuchtmittel fließt, kann davon ausgegangen werden, dass das Leuchtmittel defekt ist und getauscht werden muss), ist die Funktionsüberwachung bei LEDs aus verschiedenen Gründen nicht trivial. So kann es z.B. dazu kommen, dass eine LED nicht leuchtet, obwohl Strom durch sie fließt.

Der Totalausfall einer LED kann durch eine kombinierte Strom-Spannungs-Überwachung detektiert werden. Diese Überwachungsart erlaubt es jedoch nicht, eine z.B. durch Alterung der LEDs bedingte Veränderung des Lichtstromes (Degradation) zu erkennen.

Es ist bekannt, LED-Lichtmodule, d.h. Anordnungen mit üblicherweise mehreren LEDs und weiteren Elementen wie Vorschalteinheiten zum Betrieb der LEDs, mit einem Betriebszeitzähler zu versehen, der die tatsächliche Betriebsdauer der LEDs erfasst. Wird eine bestimmte Betriebsdauer erreicht, werden die LEDs ersetzt, unabhängig davon, ob das von ihnen abgegebene Licht noch zur Erfüllung der ggf. vorgeschriebenen Anforderungen ausreicht oder nicht. Dieses Vorgehen führt dazu, dass regelmäßig LEDs getauscht werden, die noch korrekt funktionieren.

Es hat sich gezeigt, dass die Alterung von LEDs nicht nur von ihrer reinen Betriebsdauer, sondern auch anderen Faktoren, insbesondere dem Betriebsstrom und der Betriebstemperatur abhängt.

Eine naheliegende Lösung des Problems der Erfassung einer alterungsbedingten Minderung der Lichtleistung ist die direkte Überwachung des im Betrieb einer LED abgegebenen Lichts mittels entsprechender Sensoren. Dazu schlägt die DE 197 54 222 eine Überwachungseinheit einer LED vor, bei der das von einer LED abgestrahlte Licht mittels eines Fotosensors gemessen wird. Unterschreitet die Helligkeit des Lichts einen bestimmten Grenzwert, wird ein Warnsignal erzeugt, dass einem Betreiber der LED anzeigt, dass die LED ersetzt werden sollte.

Die aus der DE 197 54 222 bekannte Art der Überwachung ist gerade bei sog. Streckensignalen für den Schienenverkehr mit unter Umständen sehr hohem Materialaufwand verbunden, denn die Überwachungseinheit wird mit einer eigenen Betriebsspannung versorgt, wobei die entsprechenden Kabel nicht selten über einige hundert, manchmal sogar tausend und mehr Meter von einer entsprechenden Anschlussstelle zu der Überwachungseinheit geführt werden müssen.

Die US 6,078,148 beschreibt eine Steuerung für einen Transformator mit Primär- und Sekundärwicklungen mit einer Vielzahl von Windungen und Abgriffen zum Ändern der Zahl der wirksamen Windungen und somit einer LED-Stranglichtleistung. Dabei erfolgt eine Steuerung der Abgriffe in Abhängigkeit von einem Betriebsparameter der LEDs für die Aufrechterhaltung der Lichtleistung der LEDs über einem vorbestimmten Pegel auf Basis einer Kombination von Messungen von Spannungen und Strömen an den LEDs.

Die EP 0 974 947 A1 zeigt eine Lichtsignalanlage mit mindestens einem Signalgeber, dessen Lichtquelle durch in Form einer Matrix angeordnete LEDs gebildet ist, und mit einer Überwachungseinrichtung zum Überprüfen der Leuchtdioden auf deren fehlerfreien Betriebszustand, die einen im Strahlengang der LEDs angeordneten Lichtsensor sowie eine mit diesem verbundene Auswerteeinrichtung zum Vergleichen eines durch den Lichtsensor erzeugten Lichtsensorsignales mit einem vorgegebenen Sollwert aufweist, der einem normalen Betriebszustand der Leuchtdioden entspricht.

Die DE 10 2005 032 719 A1 zeigt eine Lichtsignalanlage mit mindestens einem Leuchtdioden aufweisenden Signalgeber zur Abgabe eines Lichtzeichens, mit einem Steuergerät zur Ansteuerung, Auswertung und Überwachung der Signalgeber, mit Leitungen zur Energieversorgung und Leitungen zur Datenübertragung zwischen dem Steuergerät und den Signalgebern, und mit einer Schaltungseinrichtung zur Ansteuerung der Signalgeber, sowie je Signalgeber eine in dessen unmittelbare Nähe angeordnete Schaltungseinrichtung, wobei die Signalgeber über einen die Energieversorgungsleitungen und die Datenübertragungsleitungen aufweisenden Leitungsstrang mit dem Steuergerät verbunden sind.

Gemäß der DE 10 2010 026 012 A1 weist ein Signalgeber zur Erzeugung verschiedenfarbiger Lichtpunkte mit RGB-LEDs einen optischen Sensor zur signaltechnisch sicheren Überwachung des Farbortes und der Lichtstärke des Signalgebers auf.

Zum Betreiben eines Lüfters zeigt DE 10 2010 013 310 A1 einen an einen Ausgang eines Vorschaltgeräts angeschlossenen Ausgangskreis zur Versorgung eines Leuchtmoduls mit elektrischer Energie, wobei sowohl der Lüfter als auch eine Steuerschaltung zur Versorgung mit elektrischer Energie an den Ausgangskreis angeschlossen sind.

Die WO 2014/179379 A1 und die WO 2009/116854 A2 zeigen jeweils ein LED-Lichtmodul gemäß dem Oberbegriff von Anspruch 1. Die US 8,159,146 B1 zeigt einen LED-Treiber mit Pulsweitenmodulation.

### OFFENBARUNG DER ERFINDUNG

Der Erfindung liegt die Aufgabe zugrunde, ein LED-Lichtmodul mit einer Überwachungseinheit und eine damit ausgestattete Signalleuchte anzugeben, bei der die Überwachungseinheit mit minimalem Materialaufwand und mithin besonders kostengünstig betriebsbereit gemacht werden kann.

Der Erfindung liegt auch die Aufgabe zugrunde, ein Verfahren zum Betreiben eines LED-Lichtmoduls anzugeben, das in kostensparender Weise bei gleichzeitiger Sicherstellung einer hohen Betriebssicherheit ausgeführt werden kann.

Die Aufgaben werden gelöst von einem LED-Lichtmodul mit den Merkmalen des Anspruchs 1, einer Signalleuchte mit den Merkmalen des Anspruchs 4 bzw. einem Verfahren mit den Merkmalen des Anspruchs 3.

Das LED-Lichtmodul gemäß der Erfindung benötigt keine separate Stromversorgung der Überwachungseinheit, sondern diese kann dem Lichtmodul mit Pulsweitenmodulation des zugeführten Strom nutzen, um den abgegebenen Lichtstrom zu überwachen und dabei auf ein aufwendiges Herausrechnen von Streulichtanteilen, die von üblichen Überwachungseinheiten miterfasst werden, zu verzichten. Diese und weitere Vorteile ergeben sich aus der nachfolgenden, rein beispielhaften und nicht beschränkenden Beschreibung von Ausführungsbeispielen in Verbindung mit der Zeichnung, die aus zwei Zeichnungsfiguren besteht.

### KURZE BESCHREIBUNG DER ZEICHNUNG

- Fig. 1: zeigt stark schematisiert ein Blockdiagramm zum grundsätzlichen Verständnis der Arbeitsweise der Erfindung.
- Fig. 2: zeigt stark schematisiert ein Ausführungsbeispiel eines erfindungsgemäßen Lichtmoduls.

### BESCHREIBUNG BEVORZUGTER AUSFÜHRUNGSFORMEN

In der Fig. 1 ist stark schematisiert die Grundidee der Erfindung dargestellt, wonach einem Strang 10 von in Reihe geschalteten LEDs eines entsprechenden LED-Lichtmoduls, insbesondere eines Lichtmoduls für Signalleuchten des Straßen- und Schienenverkehrs, in an sich bekannter Weise über eine Leitung 12 ein Strom mit einer bestimmten Spannung zugeführt und dann ein Teil des zugeführten Stroms über eine zu zumindest einigen der LEDs des Strangs parallele Schaltung zum Betrieb einer Überwachungseinheit 14 genutzt wird. Die Überwachungseinheit 14 kann bestimmte Betriebsparameter des Lichtmoduls, wie z.B. den im Betrieb durch den Strang fließenden Strom, die am Strang abfallende Spannung, die Temperatur in der Umgebung des Strangs und den von dem Strang erzeugten Lichtstrom erfassen und für diese Betriebsparameter charakteristische Werte an eine übergeordnete Auswerteeinheit 16 ausgeben.

Die Überwachungseinheit 14 kann komplett über die Stromversorgung des LED-Strangs gespeist werden so dass vorteilhaft auf eine separate Stromversorgung verzichtet und damit insbesondere dann, wenn das Lichtmodul in Signalleuchten für den Schienenverkehr eingesetzt wird, teilweise ganz erhebliche Kabelmengen gespart werden können. Es können Mittel wie Spannungsmesser für die LED-Vorwärtsspannung vorgesehen sein, die zu einer oder mehreren LEDs 18 des Strangs 10 parallel geschaltet sind. Diese Mittel können im Betrieb des Lichtmoduls über die Stromversorgung 20 der LEDs mit Strom versorgt werden.

Die übergeordnete Auswerteeinheit 16 wird über die Stromversorgung des LED-Strangs versorgt, vermeidet also eine Streulichterfassung bei insbesondere pulsweise ausgeschaltetem LED-Strang. Die dafür notwendigen modernen Komponenten, wie z.B. Temperatur- oder Fotosensor sowie Mikrocontroller, besitzen eine so geringe Stromaufnahme, dass es keine merklichen Auswirkungen auf den Lichtstrom des LED-Strangs hat, wenn über die genannte Parallelschaltung ein Teil des Stroms zur Versorgung der Einheiten 14 und 16 abgezweigt wird.

Typischerweise weist ein LED-Strang 10 der hier in Frage stehenden Art z.B. acht in Reihe geschaltete LEDs mit einer Stromaufnahme von 350 mA auf, während ein Fotosensor als Mittel zur Erfassung eines weiteren Betriebsparameters und ein entsprechender Mikrocontroller zur Auswertung des Signals des Fotosensors eine Stromaufnahme im Bereich von etwa 1 bis 2 mA haben. Es hat sich gezeigt, dass eine erfindungsgemäße Schaltung insbesondere dann hervorragend funktioniert, wenn die Stromaufnahme der Einheiten 14 und 16 mehr als 20-mal kleiner ist als die Stromaufnahme des LED-Strangs, vorzugsweise etwa 50- bis 100-mal kleiner.

In der Fig. 2 ist ein Ausführungsbeispiel der Erfindung dargestellt, wobei hier zwei Betriebsparameter erfasst und zur Überwachung und Steuerung des LED-Strangs in der erfindungsgemäßen Weise verwendet werden. Die den Einheiten der Fig. 1 entsprechenden Einheiten wurden mit den auch in Fig. 1 verwendeten Bezugszeichen versehen.

Das dargestellte Lichtmodul bildet bei diesem Ausführungsbeispiel eine Einheit, die insbesondere in einer Signalleuchte verbaut und über eine Leitung 12 extern mit Strom versorgt werden kann. Der LED-Strang wird von einer Anzahl von in Reihe geschalteten LEDs 18, von denen hier nur einige gezeigt sind, gebildet, wobei die Zuführspannung und der Strom von einer Vorschalteinheit 20 gesteuert werden. Die Vorschalteinheit 20 ist bei diesem Ausführungsbeispiel ebenso wie die Auswerteeinheit 16 Teil des Lichtmoduls, kann aber, ebenso wie die Auswerteeinheit 16, auch außerhalb des eigentlichen Lichtmoduls angeordnet werden. Auswerteeinheit 16 und Vorschalteinheit können Teil einer einzigen Steuereinheit sein.

Wie durch die Leitung 22 angedeutet, wird einer Überwachungseinheit 14 an einer ersten Stelle über eine zur Reihenschaltung der LEDs 18 parallele Schaltung Strom zugeführt, wobei die verschiedenen in der Figur symbolisch dargestellten Rechtecksignale andeuten sollen, dass der Strom pulsweitenmoduliert ist.

Wie durch das entsprechende Schaltbild angedeutet, umfasst die Überwachungseinheit 14 bei diesem Ausführungsbeispiel einen Fotosensor 24, der in dem Lichtmodul angeordnet ist und einen zu dem Lichtstrom, der im Betrieb der LEDs erzeugt wird, proportionalen Wert erfasst. Bei Lichtmodulen der hier in Frage stehenden Art sind die LEDs typischerweise rotationssymmetrisch angeordnet, und das Lichtmodul ist mit einer Vorsatz- oder Streuscheibe versehen, wodurch ein Teil des abgegebenen Lichts zurückreflektiert wird, was dann von dem Fotosensor 24 erfasst werden kann.

Die Überwachungseinheit 14 umfasst bei diesem Ausführungsbeispiel ferner zwei Spannungsmesser 26, die zusammen mit entsprechenden Shunt-Widerständen 28 und Leitungen 30 eine indirekte Strommessung des im Betrieb durch den LED-Strang fließenden Stroms ermöglichen.

Nicht dargestellt, aber bei einer bevorzugten Ausführungsform vorgesehen, ist ein Spannungsmesser, der die gesamte an dem LED-Strang abfallende Spannung misst, was insbesondere bei Lichtmodulen zum Einsatz in Signalleuchten für den Schienenverkehr vorteilhaft sein kann. Die Vorteile einer kombinierten Strom-Spannungsüberwachung bei der Überwachung von LED-Strängen sind bekannt und zum Beispiel in der EP 1 992 524 A2, deren Inhalt hiermit durch Bezugnahme eingebunden wird, offenbart. Bei einer Ausführungsvariante der Erfindung können zur Erfassung des Stroms und/oder der Spannung vorgesehene Mittel über die Stromversorgung der LEDs gepulst mit Strom versorgt werden.

Die von den Spannungsmessern 26 für den Ist-Strom, also den tatsächlich durch den LED-Strang fließenden Strom, repräsentativen Werte und ein zu dem im Betrieb der LEDs abgegebenen Lichtstrom proportionaler, vom Fotosensor 24 gemessener Wert werden der Auswerteeinheit 16 zugeführt, die bei diesem Ausführungsbeispiel einen Mikrocontroller 32 und eine Regelung 34 umfasst, die zur Ausgabe eines Steuerwertes an die Vorschalteinheit 20 ausgebildet ist. Man beachte, dass die Auswerteeinheit 16 nicht, wie bei vormals bekannten Lichtmodulen, über eine eigene Stromversorgung verfügt, sondern vorteilhaft ebenso wie die Überwachungseinheit 14 von dem den LEDs 18 zugeführten Strom gespeist wird. Erfasst nun der Fotosensor, dass zum Beispiel aufgrund einer Degradation der LEDs 18 der im Betrieb abgegebene Lichtstrom nachlässt, kann die Auswerteeinheit 16 ein entsprechendes Steuersignal erzeugen, mittels welchem die Vorschalteinheit 20 veranlasst wird, den den LEDs zugeführten Strom so zu erhöhen, dass sich der gewünschte Lichtstrom ergibt. Mit der oben genannten Randbedingung, dass die Stromaufnahme von Überwachungseinheit 14 und Auswerteeinheit 16 deutlich kleiner ist als die Stromaufnahme der LEDs, kann die Reduzierung der Helligkeit der LEDs aufgrund der Stromabzweigung vernachlässigt werden, zumal eine solche ohnehin vom Fotosensor 24 erfasst und zu einer Nachregelung des Stroms führte.

Die Auswerteeinheit 16 ist dazu ausgebildet, den dem LED-Strang zugeführten Strom in Abhängigkeit von dem sog. "weiteren Betriebsparameter", hier also dem Lichtstrom, direkt oder indirekt zu steuern, also entweder als Teil einer komplexeren Steuerschaltung direkt Einfluss auf den Strom zu nehmen oder aber mit einer gesonderten Einheit, hier der Vorschalteinheit 20 zu kommunizieren und dieser Informationen zu übermitteln, die Basis für eine Steuerung des Stroms sind, und so den Strom indirekt zu steuern.

Bei dem in Fig. 2 gezeigten Ausführungsbeispiel ist die Ist-Stromerfassung zweikanalig, mithin redundant ausgebildet, so dass Fehlmessungen praktisch ausgeschlossen sind, weil der Mikrocontroller 32 so ausgebildet sein kann, dass er bei Abweichungen zwischen den beiden für den Ist-Strom repräsentativen Signalen eine entsprechende Fehlermeldung erzeugen kann, die dann in an sich bekannter Weise an eine übergeordnete Stelle, zum Beispiel eine Wartungszentrale, übermittelt werden kann.

Außer der bereits genannten Sicherstellung eines stabilen Farbortes hat der bei einer bevorzugten Ausführungsform der Erfindung vorgesehene pulsweitenmodulierte Betrieb zwei wesentliche weitere Vorteile. So erübrigt sich in denjenigen Fällen, in denen die Mittel zur Erfassung wenigstens eines weiteren Betriebsparameters einen Fotosensor wie in Fig. 2 umfassen, ein aufwändiges Herausrechnen des Streulichtanteils, da der Sensor durch die erfindungsgemäße Versorgung über den LED-Strom nur dann im Betrieb ist, wenn auch die LEDs eingeschaltet sind, wobei dann Streulichtanteile vernachlässigt werden können. Licht, das auf den Sensor fällt, wenn die LEDs zwischen zwei Strompulsen ausgeschaltet sind, wird vom Sensor nicht in die übliche Aufsummierung einbezogen, so dass in vorteilhafter Weise kostengünstige Standard-Fotosensoren, die zur Ausgabe eines Messwertes Licht über einen bestimmten Zeitraum aufsummieren, verwendet werden können.

Ein weiterer Vorteil des pulsweitenmodulierten Betriebes ist, dass die Auswerteeinheit 16 prüfen kann, ob der Fotosensor 24 oder die Spannungsmesser 26 Signale währen der Zeit zwischen zwei Strompulsen liefern, woraus dann auf eine Fehlfunktion des Fotosensors und/oder der Spannungsmesser geschlossen und in an sich bekannter Weise eine entsprechende Fehlermeldung erzeugt werden kann. Damit verfügt die Auswerteeinheit 16 quasi über eine Funktion zum Testen der Mittel zur Erfassung des wenigstens einen weiteren Betriebsparameters. Es wird also geprüft, ob die von dem Strommesser und/oder dem Fotosensor ausgegebenen Signale einen Verlauf zeigen, der dem Verlauf des pulsweitenmodulierten Stroms entspricht.

Im Rahmen des Erfindungsgedankens sind zahlreiche Abwandlungen und Weiterbildungen möglich, die sich insbesondere auf die Art und die Anzahl der Mittel zur Erfassung von Betriebsparametern der LEDs beziehen. So ist bei einer bevorzugten Ausführungsform der Erfindung vorgesehen, die Temperatur in der Umgebung der LEDs des Strangs zu erfassen, wobei dann mit diesem Wert über die Auswerteeinheit zum Beispiel ein Lüfter angeschaltet werden kann. Auch ein solcher Lüfter kann vorteilhaft über den Betriebsstrom der LEDs mit Strom versorgt werden, da bei typischen Anwendungsfällen der Lüfter nur eine geringe Leistung haben muss.

Die Erfindung erlaubt in besonders einfacher und kostengünstiger Weise erstmals die Realisierung einer besonders sicheren Überwachung des korrekten Funktionierens eines LED-Lichtmoduls, da drei verschiedene Überwachungsmethoden - Überwachung der am LED-Strang abfallenden Spannung, Überwachung des durch den Strang fließenden Stroms und Erfassung eines zum abgegebenen Lichtstrom proportionalen Wertes - kombiniert werden können.

### BEZUGSZEICHENLISTE

- 10: LED-Strang
- 12: Leitung
- 14: Überwachungseinheit
- 16: Auswerteeinheit
- 18: LEDs
- 20: Vorschalteinheit
- 22: Leitung
- 24: Fotosensor
- 26: Spannungsmesser
- 28: Shunt-Widerstände
- 30: Leitungen
- 32: Mikrocontroller
- 34: Regelung

## Patentansprüche

1. LED-Lichtmodul, insbesondere für Signalleuchten des Straßen- und Schienenverkehrs, umfassend
- wenigstens einen Strang (10) von in Reihe geschalteten LEDs (18),
- Mittel zur Überwachung (26, 28, 30) des im Betrieb des Strangs durch den Strang fließenden Stroms und/oder der an dem Strang abfallenden Spannung,
- eine Stromversorgung (20) der LEDs,
- eine Überwachungseinheit (14), umfassend Mittel zur Erfassung wenigstens eines weiteren Betriebsparameters der LEDs, die einen Sensor (24) zur Erfassung eines zu einem im Betrieb des Lichtmoduls abgegebenen Lichtstrom proportionalen Wertes und zur Ausgabe eines Signals auf Basis des Wertes umfassen, und
eine Auswerteeinheit (16), die dazu ausgebildet ist, die Stromversorgung (20) der LEDs für einen dem LED-Strang zugeführten Strom in Abhängigkeit des Signals durch Pulsweitenmodulation zu steuern,
**dadurch gekennzeichnet, dass**
im Betrieb des Lichtmoduls die Überwachungseinheit (14) ebenfalls über die Stromversorgung (20) der LEDs (18) mit Strom entsprechend der Pulsweitenmodulation versorgt wird.

2. LED-Lichtmodul nach Anspruch 1, **dadurch gekennzeichnet, dass** die Auswerteeinheit (16) über eine Funktion zum Testen der Mittel zur Erfassung des wenigstens einen weiteren Betriebsparameters verfügt.

3. Verfahren zum Betreiben eines LED-Lichtmoduls, insbesondere für Signalleuchten des Straßen- und Schienenverkehrs, wobei
- das Lichtmodul über einen Strang (10) von in Reihe geschalteten LEDs verfügt,
- der im Betrieb durch den Strang fließende Strom und/oder die an dem Strang abfallende Spannung überwacht werden,
- mit einem Sensor (24) einer Überwachungseinheit (14) ein zu einem im Betrieb des Lichtmoduls abgegebenen Lichtstrom proportionaler Wert erfasst und ein Signal auf Basis des Wertes an eine übergeordnete Auswerteeinheit (16) ausgegeben wird und
der dem Strang im Betrieb zugeführte Strom in Abhängigkeit des Wertes durch Pulsweitenmodulation der Stromversorgung der LEDs gesteuert wird,
**dadurch gekennzeichnet, dass**
im Betrieb des Lichtmoduls ebenfalls die Überwachungseinheit (14) über die Stromversorgung der LEDs mit Strom entsprechend der Pulsweitenmodulation versorgt wird.

4. Signalleuchte, insbesondere für den Straßen- und Schienenverkehr, **dadurch gekennzeichnet, dass** sie ein LED-Lichtmodul nach Anspruch 1 oder 2 umfasst.

## Claims

1. An LED light module, in particular for signal lights of road and rail traffic, comprising
- at least one string (10) of series-connected LEDs (18),
- means for monitoring (26, 28, 30) the current flowing through the string during operation of the string and/or the voltage dropping across the string,
- a current supply (20) of the LEDs,
- a monitoring unit (14), comprising means for sensing at least one further operating parameter of the LEDs, which comprise a sensor (24) for sensing a value proportional to a luminous flux emitted during operation of the light module and for outputting a signal on the basis of the value, and
- an evaluation unit (16), which is configured to control the current supply (20) of the LEDs for a current supplied to the LED string by pulse-width modulation as a function of the signal,
**characterised in that**
during operation of the light module, the monitoring unit (14) is likewise supplied with current via the current supply (20) of the LEDs (18) according to the pulse-width modulation.

2. The LED light module according to claim 1, **characterised in that** the evaluation unit (16) has a function for testing the means for sensing the at least one further operating parameter.

3. A method for operating an LED light module, in particular for signal lights of road and rail traffic, wherein
- the light module has a string (10) of series-connected LEDs,
- the current flowing through the string during operation and/or the voltage dropping across the string are monitored,
- a value proportional to a luminous flux emitted during operation of the light module is sensed and a signal on the basis of the value is output to a higher-level evaluation unit (16) using a sensor (24) of a monitoring unit (14), and
- the current supplied to the string during operation is controlled by pulse-width modulation of the current supply of the LEDs as a function of the value,
**characterised in that**
during operation of the light module, the monitoring unit (14) is likewise supplied with current via the current supply of the LEDs according to the pulse-width modulation.

4. A signal light, in particular for road and rail traffic, **characterised in that** it comprises an LED light module according to claim 1 or 2.

## Revendications

1. Module de lumière à DEL, en particulier pour des feux de signalisation du trafic routier et ferroviaire, comprenant
- au moins une branche (10) de DELs (18) connectées en série
- des moyens de surveillance (26, 28, 30) du courant traversant la branche en fonctionnement de la branche et/ou de la chute de tension au niveau de la branche,
- une alimentation en courant (20) des DELs,
- une unité de surveillance (14) comprenant des moyens destinés à détecter au moins un autre paramètre de fonctionnement des DELs, qui comprennent un capteur (24) pour détecter une valeur proportionnelle à un flux lumineux émis pendant le fonctionnement du module de lumière et pour délivrer un signal sur la base de la valeur, et
une unité d'évaluation (16) qui est conçue pour commander par modulation d'impulsion en largeur, en fonction du signal, l'alimentation en courant (20) des DELs pour un courant amené à la branche de DEL,
**caractérisé en ce que**
pendant le fonctionnement du module de lumière, l'unité de surveillance (14) est également alimentée en courant via l'alimentation en courant (20) des DELs (18) conformément à la modulation d'impulsion en largeur.

2. Module de lumière à DEL selon la revendication 1, **caractérisé en ce que** l'unité d'évaluation (16) dispose d'une fonction pour tester les moyens de détection dudit au moins un autre paramètre de fonctionnement.

3. Procédé destiné à faire fonctionner un module de lumière à DEL, en particulier pour des feux de signalisation du trafic routier et ferroviaire, dans lequel
- le module de lumière dispose d'au moins une branche (10) de DELs (18) connectées en série,
- le courant traversant la branche en fonctionnement et/ou la chute de tension au niveau de la branche sont surveillés,
- un capteur (24) d'une unité de surveillance (14) sert à détecter une valeur proportionnelle à un flux lumineux émis pendant le fonctionnement du module de lumière et à délivrer un signal sur la base de la valeur à une unité d'évaluation (16) de niveau supérieur, et
le courant amené à la branche en fonctionnement est commandé en fonction de la valeur par modulation d'impulsion en largeur de l'alimentation en courant des DELs,
**caractérisé en ce que**
pendant le fonctionnement du module de lumière, l'unité de surveillance (14) est également alimentée en courant via l'alimentation en courant des DELs conformément à la modulation d'impulsion en largeur.

4. Feu de signalisation, en particulier pour le trafic routier et ferroviaire, **caractérisé en ce qu'**il comprend un module de lumière à DEL selon la revendication 1 ou 2.
